# EUROPÄISCHE PATENTSCHRIFT

(11) **EP 0 560 306 B1**
(45) Veröffentlichungstag und Bekanntmachung des Hinweises auf die Patenterteilung: **19.06.1996**
(21) Anmeldenummer: 93103793.1
(22) Anmeldetag: 09.03.1993
(51) Int. Cl.: E04G 11/06, E04G 11/36

(54) **Schalung**
Shuttering
Coffrage

(30) Priorität: 11.03.1992 DE 9203275 U
(43) Veröffentlichungstag der Anmeldung: 15.09.1993
(73) Patentinhaber: PECA-VERBUNDTECHNIK GMBH, D-84130 Dingolfing (DE)
(72) Erfinder: Fischer, Willibald, W-8312 Dingolfing (DE)
(74) Vertreter: Grünecker, Kinkeldey, Stockmair & Schwanhäusser Anwaltssozietät

(56) Entgegenhaltungen:
- EP-A- 0 039 661
- DE-B- 1 259 546
- GB-A- 2 134 421
- US-A- 3 454 255

## Beschreibung

Die Erfindung bezieht sich auf eine Schalung zum Abschalen von Stirnflächen zweier aneinandergrenzender Bauteilabschnitte aus Beton der im Oberbegriff von Anspruch 1 erläuterten Art.

Eine derartige Schalung ist aus der DE-AS 1 259 546 bekannt. Für die bekannte Schalung werden zwei Streifen aus Streckmetall verwendet, zwischen denen durch L-förmige Zwischenstücke eine Fugendichtung befestigt ist. Wird eine durch beide Bauteilabschnitte durchgehende Bewehrung gewünscht, so werden Bewehrungsstäbe in Längsrichtung des Bauteils und quer zur Schalung durch das Streckmetall hindurchgestoßen. Diese Bewehrungsstäbe erfordern jedoch korrektes Arbeiten bzw. ein Haltegerüst, um sie in vorbestimmten Abstand zueinander und in ihrer vorbestimmten Läge im Bauteil zu halten.

Der Erfindung liegt die Aufgabe zugrunde, eine Schalung bereitzustellen, die eine weniger aufwendige Anordnung der Bewehrung erlaubt.

Die Aufgabe wird durch die kennzeichnenden Merkmale des Anspruchs 1 gelöst.

Durch die erfindungsgemäße Ausgestaltung der Schalung, die mit ihren freien Endkanten durch die Bewehrung ragt, ist die Verwendung einer Gittermatte als durchgehende Bewehrung möglich, bei der die Bewehrungsstäbe an ihrer vorbestimmten Position und im vorbestimmten Abstand zueinander verbleiben. Gleichzeitig wird verhindert, daß zwischen den kürzeren Schalungswandungen und der Bewehrung Beton ausfließt. Schließlich erhält das Streckmetall durch aufgeschweißte Quer- und Längsstäbe eine genügende Stabilität, so daß der durch die durchgestoßenen Bewehrungsstäbe bewirkte, zusätzliche Halt nicht mehr erforderlich ist.

Gemäß den Ansprüchen 2 und 3 eignet sich die anmeldungsgemäße Schalung besonders zum Abschalen von Fugen, die mit einer Wassersperre bzw. einem Fugenband überbrückt werden sollen.

Die Maßnahme nach Anspruch 4 erleichtert einerseits die Bemessung des Durchtritts des Streckmetalls durch die Ebene der Bewehrung, andererseits kann die Bewehrung, falls gewünscht, an diesen Metallstäben angeschweißt werden.

Ein Ausführungsbeispiel der Erfindung wird nachfolgend anhand der einzigen Zeichnung näher erläutert, die einen Querschnitt in Draufsicht auf einen mit der erfindungsgemäßen Schalung abgespalten Bauteilabschnitt zeigt.

Aus der Fig. ist im Schnitt ein erster, bereits vergossener Bauteilabschnitt 1 aus Beton, dargestellt ist eine Wand, ersichtlich. Die seitlichen Oberflächen 1a und 1b der Bauteilabschnitte werden durch herkömmliche Schalungen 2a und 2b begrenzt. Die Stirnfläche 1c des ersten Bauteilabschnittes 1, an die sich ein zweiter, nicht dargestellter Bauteilabschnitt anschließen soll, wird durch eine mit einer üblichen Verzahnungsnut versehene Schalung 3 begrenzt, die aus zwei steifenförmigen Schalungstafeln 3a, 3b als verlorene Schalung besteht, zwischen die ein Metallstreifen 4 als Wassersperre eingeschweißt ist. Jeder der Streifen 3a, 3b besteht aus einem Streckmetall 5, das durch gitterförmig aufgeschweißte Quer- und Längsstäbe verstärkt ist. Dabei erstrecken sich die Längsstäbe 6 etwa parallel zur Wassersperre 4 und die Querstäbe 7 rechtwinklig dazu. Die Längsstäbe 6 sind auf einer Seite und die Querstäbe 7 auf der anderen Seite des Streckmetalles 5 angeschweißt.

Die Schalung 3 der Stirnfläche enthält weiterhin zwei Betondeckungsleisten 8a und 8b, die sich an die jeweils anliegende Schalungswand 2a und 2b der äußeren Oberflächen der Bauteilabschnitte anschließen und jeweils eine Bewehrungs-Gittermatte 9a und 9b in einem vorbestimmten Abstand zur Schalungswandung 2a bzw. 2b halten. Die Betondeckungsleisten befinden sich in Höhe der Schalung 3 für die Stirnflächen und erstrecken sich im wesentlichen jeweils zur Hälfte in den Bereich des ersten Bauteilabschnittes 1 und in den Bereich des noch zu erstellenden, zweiten Bauteilabschnittes.

Jede der Gittermatten 9a, 9b besteht aus rechtwinklig gekreuzten Querstäben 10 und Längsstäben 11. Die Gittermatten 9a, 9b sind derart angeordnet, daß die Längsstäbe 11 zur jeweils anliegenden, äußeren Oberfläche 1a, 1b weisen und parallel zu dieser verlaufen.

Jeder Streifen 3a, 3b der Schalungswandung 3 ragt mit seiner freien Kante, die an dieser Stelle entweder nur aus Streckmetall 5 oder, wie dargestellt, aus Streckmetall 5 und den Querstäben 7 besteht, in Richtung auf die Oberflächen 1a, 1b durch die Gittermatten 9a, 9b um den Betrag a soweit hinein, daß die freien Kanten mit der den Oberflächen 1a, 1b zugewandten Oberflächenebenen der Gittermatten 9a, 9b im wesentlichen abschließen. Diese freie Kante wird dann durch die jeweils anliegende Betondeckungsleiste 8a und 8b abgedeckt.

Einer der parallel zu den Querstäben 10 der Gittermatten 9a, 9b verlaufenden Metallstäbe 6 jedes Schalungsstreifens weist einen Abstand zur freien Kante auf, der etwa dem Durchmesser der Längsstäbe 11 entspricht. Wird somit eine feste Verbindung gewünscht, so kann dieser Metallstab 6 an der Gittermatte 9a, 9b festgeschweißt werden. Gleichzeitig begrenzt er die Eindringtiefe der Gittermatten 9a, 9b, so daß die Gittermatten 9a, 9b einerseits durch die Betondeckungsleisten 8a, 8b und andererseits durch die Schalung 3 in ihrer vorbestimmten Position gehalten werden. Gleichzeitig überdeckt das Schalungsmaterial die Freiräume innerhalb der Gitteröffnungen der Gittermatten 9a, 9b, so daß an diesen Stellen kein Beton ausfließen kann, wenn auf der in der Zeichnung dargestellten Seite der Schalung zum Herstellen des ersten Bauteilabschnitts 1 Beton eingegossen wird.

In Abwandlung des beschriebenen und gezeichnten Ausführungsbeispiels kann anstelle der eingeschweißten Wassersperre 4 eine Fugendichtung oder dgl. vorgesehen werden. Auch die Verzahnungsnut kann entfallen.

## Patentansprüche

1. Schalung zum Abschalen von Stirnflächen zweier aneinandergrenzender Bauteilabschnitte aus Beton, mit einer eine Streckmetalltafel enthaltenden Schalungswandung, wobei sich durch beide Stirnflächen im Abstand und im wesentlichen parallel zu einer anliegenden Oberflächen des Bauteils eine Längsbewehrung erstreckt, **dadurch gekennzeichnet,** daß die Schalungswandung (3) aus einer durch gitterartig aufgeschweißte Metallstäbe (6, 7) verstärkten Streckmetalltafel (5) besteht, wobei in Längsrichtung verlaufende Stäbe (6) an einer Seite und in Querrichtung verlaufende Stäbe (7) an der anderen Seite der Streckmetalltafel (5) angeordnet sind, daß die Bewehrung eine Gittermatte (9a, 9b) ist, und daß sich die Streckmetalltafel (5) bis durch die Gittermatte (9a, 9b) erstreckt und mit einer freien Kante im wesentlichen in der der anliegenden Oberfläche (1a, 1b) des Bauteils (1) zugewandten Oberflächenebene der Gittermatte (9a, 9b) endet.

2. Schalung nach Anspruch 1, **dadurch gekennzeichnet,** daß mit der Schalungswandung (3) eine Dichtung (4) verbunden ist.

3. Schalung nach Anspruch 2, **dadurch gekennzeichnet,** daß die Dichtung eine Wassersperre (4) ist.

4. Schalung nach einem der Ansprüche 1 bis 3, **dadurch gekennzeichnet,** daß in einem etwa dem Durchmesser des der jeweils anliegenden, äußeren Oberfläche (1a, 1b) am nächsten liegenden Stabes (11) der Gittermatte (9a, 9b) entsprechenden Abstand von der freien Kante der Schalungswandung (3) ein parallel zur freien Kante verlaufender Metallstab (6) auf das Streckmetall (5) aufgeschweißt ist.

## Claims

1. Formwork for encasing front faces of two adjacent concrete construction unit sections, with a formwork wall comprising an expanded metal panel, wherein a longitudinal reinforcement extends through both front faces at a distance from and essentially parallel to an adjacent surface of the construction unit, characterised in that the formwork wall (3) consists of an expanded metal panel (5) which is reinforced by metal bars (6, 7) welded on in latticed fashion, with bars (6) which extend in the longitudinal direction being arranged on one side of the expanded metal panel (5) and bars (7) which extend in the transverse direction being arranged on the other side of this panel, that the reinforcement is a wire mesh (9a, 9b), and that the expanded metal panel (5) extends through the wire mesh (9a, 9b) and terminates with a free edge essentially in the surface plane of the wire mesh (9a, 9b) which faces the adjacent surface (1a, 1b) of the construction unit (1).

2. Formwork according to claim 1, characterised in that a seal (4) is joined to the formwork wall (3).

3. Formwork according to claim 2, characterised in that the seal is a water stop (4).

4. Formwork according to one of claims 1 to 3, characterised in that a metal bar (6), which extends parallel to the free edge of the formwork wall (3), is welded to the expanded metal (5) at a distance from this free edge which corresponds approximately to the diameter of the bar (11) of the wire mesh (9a, 9b) which is closest to the respective adjacent, outer surface (1a, 1b).

## Revendications

1. Coffrage pour le coffrage de surfaces frontales de deux segments d'élément de construction juxtaposés en béton, comprenant une paroi de coffrage contenant un panneau de métal étiré, une armature longitudinale s'étendant à travers les deux faces frontales à distance d'une surface adjacente de l'élément de construction et sensiblement parallèlement à celle-ci, caractérisé en ce que la paroi de coffrage (3) se compose d'un panneau de métal étiré (5) renforcé par des barres métalliques (6, 7) soudées en treillis, des barres (6) placées dans le sens longitudinal étant disposées sur un côté du panneau de métal étiré (5) et des barres (7) placées dans le sens transversal étant disposées sur l'autre côté du panneau de métal étiré (5), en ce que l'armature est une natte treillissée (9a, 9b) et en ce que le panneau de métal étiré (5) s'étend jusqu'à travers la natte treillissée (9a, 9b) et se termine par une arête libre sensiblement dans le plan de surface de la natte treillissée (9a, 9b) qui est tourné vers la surface (1a, 1b) adjacente de l'élément de construction (1).

2. Coffrage selon la revendication 1, caractérisé en ce qu'une garniture (4) est reliée à la paroi de coffrage (3).

3. Coffrage selon la revendication 2, caractérisé en ce que la garniture est un barrage d'eau (4).

4. Coffrage selon l'une des revendications 1 à 3, caractérisé en ce que, à une distance de l'arête libre de la paroi de coffrage (3) correspondant à peu près au diamètre de la barre (11) de la natte treillissée (9a, 9b) qui est située le plus près de la surface (1a, 1b) extérieure adjacente respective, une barre métallique (6), disposée parallèlement à l'arête libre, est soudée sur le métal étiré (5).
